# EUROPÄISCHE PATENTSCHRIFT

(11) **EP 0 047 826 B1**
(45) Veröffentlichungstag und Bekanntmachung des Hinweises auf die Patenterteilung: **06.02.1985**
(21) Anmeldenummer: 81105363.6
(22) Anmeldetag: 09.07.1981
(51) Int. Cl.: E05F 3/22, E05C 17/34

(54) **In Offenstellung verrastbarer Türschliesser**
Door closer lockable in an open position
Ferme-porte pouvant être bloqué en position ouverte

(30) Priorität: 05.09.1980 DE 3033496
(43) Veröffentlichungstag der Anmeldung: 24.03.1982
(73) Patentinhaber: Casma di V. Marinoni & Figli, I-20013 Magenta (IT)
(72) Erfinder: Marinoni, Mario, I-20 013 Magenta (IT)
(74) Vertreter: Weickmann, Heinrich, Dipl.-Ing.

## Beschreibung

Die Erfindung betrifft ein in Offenstellung verrastbares Türschliessergestänge nach dem Oberbegriff des Anspruchs 1.

Bei einem nach der DE-A 1 784038 bekannten Türschliessergestänge dieser Art sind die beiden Schenkel durch einen einstückigen Bolzen miteinander verbunden. Eine Nockenscheibe für die Verrastung ist auf einen verzahnten Abschnitt des Bolzens aufgesetzt. An seinem freien Ende weist der Bolzen eine weitere Verzahnung auf, die in eine Gegenverzahnung des einen Schenkels gesteckt ist. Der Bolzen ist in seiner Herstellung sehr aufwendig und daher kostspielig. Überdies kann man die Nockenscheibe nicht austauschen, ohne das ganze Gelenk auseinanderzunehmen.

Aufgabe der Erfindung ist es demgegenüber, das Raststück bei einfacher Ausbildung des Gelenkzapfens den örtlichen Verhältnissen angepasst und auch im Falle des Ersatzes durch einen anderen austauschen zu können.

Die Lösung dieser Aufgabe ist im Kennzeichen des Anspruchs 1 angegeben.

Wesentlich für die Erfindung ist die besondere Art der Aufteilung des Gelenkzapfens in ein Aufsatzteil und ein Raststück mit je einer zugeordneten Schraube. Durch das konstruktive Zusammenwirken der Merkmale des Anspruchs 1 wird die Aufgabe gelöst.

Die Erfindung wird im folgenden an Ausführungsbeispielen unter Hinweis auf die beigefügten Zeichnungen erläutert.
Fig. 1 zeigt den Türschliesser schematisch in Ausbildung und Anbringungsweise;
Fig. 2 zeigt einen Schnitt durch einen Schenkel des Türschliessers in Blickrichtung 11 in Fig. 1;
Fig. zeigt einen Schnitt durch das Gelenk an einem Ende eines Schenkels des Türschliessers in Blickrichtung 111-111 in Fig. 1;
Fig.4 zeigt ein Gelenk in Explosionsdarstellung;
Fig. zeigt ein zweites Gelenk in Explosionsdarstellung;
Fig. 6 und 7 zeigen Verkleinerungselemente für die Schenkel des Türschliessers.

Fig. 1 zeigt einen in Offenstellung verrasteten Türschliesser 2 mit zwei durch ein Gelenk 4 verbundenen Schenkeln 6, 8, deren freie Enden an einer Tür 10 bzw. einem Türstock 12 in bekannter Weise angelenkt sind. Gestrichelt ist der Schenkel 6 in Schliessstellung der Tür dargestellt. Das Gelenk 4 weist einen mit dem Schenkel 6 fest verbundenen Gelenkzapfen 14 auf. Dieser Gelenkzapfen 14 ist mit einer Abflachung 16 versehen, symmetrisch zu der je zwei Rastausnehmungen 18, 20, 22, 24 liegen. In dem Schenkel 8 befindet sich ein unter Federdruck stehendes Rastelement 26, das an die Abflachung 16 angreift, wenn die Tür geschlossen ist (und dabei die Feder entspannt ist) oder in Öffnungsstellung der Tür in eine der Rastausnehmungen 18, 20, 22, 24 eingreift. Das Rastelement 26 ist zylindrisch dargestellt und entsprechend hohlzylindrisch sind die Ausnehmungen 18, 20, 22, 24 dargestellt. Stattdessen kann aber auch eine Kugelverrastung vorgesehen sein, also das Rastelement kugelförmig sein und entsprechend hohlkugelförmig die Rastausnehmungen. Die Rastausnehmungen 18, 22 sind etwa einer Öffnungsstellung der Tür von 90° zugeordnet, die Rastausnehmungen 20, 24 etwa einer Öffnungsstellung der Tür von 170°. Die die Rastausnehmungen 18, 20, 22, 24 in Öffnungsrichtung begrenzenden Kanten 28, 30, 32, 34 sind mit einem grösseren Krümmungsradius abgerundet als die die Rastausnehmungen 18, 20, 22, 24 in Schliessrichtung begrenzenden Kanten 36, 38, 40, 42. Dadurch wird die Verrastung in Schliessrichtung der Tür 10 schwergängiger als in Öffnungsrichtung der Tür 10.

Das Rastelement 26 steht unter dem Druck eines Kolbens 44, auf den eine Schraubenfeder 46 wirkt. Die Schraubenfeder 46 stützt sich ihrerseits an einer Stellschraube 48 ab. Der Kolben 44 und die Schraubenfeder 46 sind in einem Zylinder 50 eingeschlossen, in dem sich ein Innengewinde 52 für die Schraube 48 befindet. Der Zylinder 50 ist auf der Seite, von der die Schraube 48 zugänglich sein muss, offen und bildet einen Abschnitt des Schenkels 8. Ein zweiter Abschnitt 54 des Schenkels 8 ist mit dem ersten Abschnitt 50 durch eine zweiendige Stellschraube 56 verbunden, die in eine Gewindebuchse 58 im Abschnitt 50 und eine zweite Gewindebuchse (nicht dargestellt) im Abschnitt 54 eingreift. Die Gewinde auf den beiden Enden der Stellschraube 56 sind gegenläufig, so dass durch Verdrehen der Stellschraube 56 durch Angreifen an einen in ihrer Mitte befindlichen Mehrkant 60 der Abstand der Abschnitte 50, 54 zur Anpassung an die örtlichen Verhältnise eingestellt werden kann. Die Festlegung der Abschnitte 50, 54 erfolgt dann durch Anziehen von Kontermuttern 62, 64.

An dem dem Türstock 12 zugewandten Ende des Abschnitts 54 ist um eine horizontale Achse 66 schwenkbar ein Auge 68 angelenkt.

Bei der Ausführungsform nach Fig. 4 ist der Gelenkbolzen 14' zweiteilig. Er besteht aus einem Konus 70 mit einem Ringflansch 72, der in eine konische Ausnehmung 74 des Schenkels 6 eingesetzt ist und aus einem entsprechend Fig. 3 ausgebildeten Raststück 76. Das Raststück 76 ist mit dem Konus 70 drehsicher durch Kupplungskugeln 78 zu verbinden. Die Verbindung erfolgt mittels einer Schraube 80, die von unten in den Schenkel 6 eingeführt wird und in ein Innengewinde 82 des Raststücks eingreift. Um den Schenkel 8 an dem Gelenk 14' zu sichern, ist eine Schraube 84vorgesehen, die eine Ringscheibe 86 durchdringt und von oben in ein Innengewinde 88 des Raststücks 76 eingreift. Durch Lockern und Wiederanziehen der Schraube 80 kann man das Raststück 76 in gewünschter Winkellage relativ zu dem Schenkel 6 festlegen. Diese Winkellagen sind allerdings nicht formschlüssig festgelegt.

Bei der Ausführungsform nach Fig. ist eine formschlüssige Festlegung des Raststücks 90 des Gelenks 14_{"} in verschiedenen Winkellagen möglich.

Hierzu ist in dem Schenkel 6 eine Bohrung 92 mit Längsverzahnung 94 vorgesehen, in die eine entsprechende Aussenlängsverzahnung 96 an einem Aufsatzteil 98 für das Raststück in gewünschter Winkellage eingesteckt werden kann. Das Raststück 90 und das Aufsatzteil 98 können zusammen einstückig ausgebildet sein. Im dargestellten Ausführungsbeispiel ist das Raststück 90 auf das Aufsatzteil 98 aufschraubbar. Eine der Schraube 80 in Fig.4 entsprechende Schraube 100 greift in ein Innengewinde 102 des Aufsatzstücks 98 ein und hält das Aufsatzstück am Schenkel 6 fest. Der Schenkel 8 wird an dem Raststück 90 mittels einer Schraube 104 und einer Ringscheibe 106 ebenso gesichert wie bei der Ausführungsform nach Fig. 4.

Der Schenkel 6 weist einen von seiner freien Stirnseite ausgehenden, bis zur konischen Ausnehmung 74 reichenden Schlitz 71 auf. In dem Abschnitt 73 des Schenkels 6, der durch den Schlitz 71 begrenzt ist, befindet sich ein Innengewinde. In dieses Innengewinde ist durch eine Bohrung 75 im anderen durch den Schlitz 71 begrenzten Abschnitt eine Schraube 79 zu schrauben. Mittels dieser Schraube 79 können die Abschnitte 73, 77 aneinandergezogen werden. Dadurch wird der Konus 70 drehfest gesichert.

Bei der Montage wird der Türschliesser mit seinen Schenkeln 6, 8 bei losem Konus 70 in üblicher Weise montiert, wobei sich das Rastelement 26 in derjenigen Rastausnehmung 18, 20, 22, 24 befindet, die der gewünschten Offenstellung der Tür entspricht. Dann wird die Tür in die gewünschte Offenstellung geschwenkt und die Schraube 79 angezogen. Man ist dann sicher, dass die Tür in der Offenstellung die gewünschte Winkellage zu ihrem Rahmen beim späteren Öffnen automatisch wieder einnimmt.

Fig. zeigt zwei längsgeschlitzte Hülsen 108, 110, die über die voneinander getrennten Abschnitte 50, 54 geschoben werden können und dann die Schenkel 110 bis zu ihren Enden, insbesondere bis zum Gelenk 4, abdecken. Zur Abdekkung des Bereichs zwischen den Hülsen 108, 110 ist eine etwas weitere, über die Hülsen 108, 110 geschobene, längsgeschlitzte Hülse 112 vorgesehen.

Der Schenkel 6 ist von einer aufgeschobenen Abdeckschiene 114 umschlossen, deren Querschnitt U-förmig mit nach innen gebogenen Rändern 116, 118 ist. Unter die Ränder 116, 118 ist ein Abdeckstreifen 120 eingeschoben. Die Ausnehmungen 122, 124, 126, 128 dienen dazu, die Schenkel 6, 8 bis zu ihren Anlenkstellen und bis zum Gelenk möglichst weitgehend abzudecken.

## Patentansprüche

1. In Offenstellung verrastbares Türschliessergestänge mit zwei durch ein Gelenk verbundenen Schenkeln, deren freie Enden an einer Tür bzw. an einem Türstock anzulenken sind, bei dem das Gelenk (4) einen mit dem einen Schenkel (6) fest verbundenen Gelenkzapfen (14) und wenigstens eine Rastausnehmung (18, 20, 22, 24) aufweist und sich in dem anderen Schenkel (8) ein unter Federdruck stehendes Rastelement (26) zum Eingriff in die Rastausnehmung (18, 20, 22, 24) befindet, bei dem der Gelenkzapfen (14) lösbar in einer von verschiedenen Winkellagen gegen Verdrehung gesichert an dem einen Schenkel (6) befestigt ist und aus einem Aufsatzteil (70, 72, 98) und einem drehsicher an diesem befestigten Raststück (76, 90) gebildet ist, dadurch gekennzeichnet, dass das Aufsatzteil (70, 72, 98) in den verschiedenen Winkellagen gegen Verdrehung gesichert in dem einen Schenkel (6) mittels einer von der freien Seite des einen Schenkels (6) aus in ein Innengewinde (82, 102) des Gelenkzapfens (14', 14") eingreifenden ersten Schraube (80, 100) befestigt ist, und dass der andere Schenkel (8) an dem Raststück (76, 90) mittels einer von der freien Seite des anderen Schenkels (8) aus in ein Innengewinde (80) des Gelenkzapfens (14', 14") eingreifenden zweiten Schraube (84, 104) angelenkt ist.

2. Türschliesser nach Anspruch 1, dadurch gekennzeichnet, dass das Aufsatzteil (70, 72) einen in eine konische Ausnehmung (74) in dem einen Schenkel (6) von der ersten Schraube (80) zu ziehenden konischen Ansatz (70) aufweist.

3. Türschliesser nach Anspruch 2, dadurch gekennzeichnet, dass der eine Schenkel (6) ausserhalb des Gelenkzapfens (14) in zwei Abschnitte (73, 77) unterteilt ist, die durch einen bis zur konischen Ausnehmung (74) reichenden Schlitz (71) getrennt und durch eine dritte Schraube (79) zusammenzuspannen sind.

4. Türschliesser nach einem der vorstehenden Ansprüche, dadurch gekennzeichnet, dass zwischen dem Raststück (76) und dem Aufsatzteil (70, 72) Kupplungskugeln (78) vorgesehen sind.

5. Türschliesser nach Anspruch 1 bis 3, dadurch gekennzeichnet, dass das Raststück (90) auf einen Aussengewindeansatz des Aufsatzteils (98) aufgeschraubt ist.

6. Türschliesser nach einem der vorstehenden Ansprüche, dadurch gekennzeichnet, dass die zweite Schraube (84, 104) in ein Innengewinde (80) des Raststücks (6, 90) eingreift.

7. Türschliesser nach einem der vorstehenden Ansprüche, dadurch gekennzeichnet, dass wenigstens ein Schenkel (8) zwei Abschnitte (50, 54) aufweist, die durch eine zweiendige, durch Kontermuttern (62, 64) festzulegende Stellschraube (56) mit gegenläufigen Gewinden verbunden sind.

8. Türschliesser nach einem der vorstehenden Ansprüche, dadurch gekennzeichnet, dass die Längsseiten der Schenkel (6, 8) bis zum Gelenkzapfen (14) durch aufschiebbare Verkleidungselemente (Fig. 6 und 7) umschlossen sind.

## Claims

1. A door-closing linkage which can be locked in an open position, with two arms which are connected by a hinge and the free ends of which are to be pivotally connected respectively to a door and to a door frame, wherein the hinge (4) has a hinge pin (14) securely connected to one arm (6) and at least one locking recess (18, 20, 22, 24) and in the other arm (8) there is provided a locking element (26) acted upon by spring pressure for engagement in the locking recess (18, 20, 22, 24), wherein the hinge pin (14) is releasably retained on the one arm (6) in any one of several angular positions, secured against rotation, and is formed by a mounting part (70, 72, 78) and a locking member (76, 90) fixed to this latter in a manner precluding relative rotation, characterised in that the mounting part (70, 72, 98) is fixed in the various angular positions, secured against rotation, in the one arm (6) by means of a first screw (80, 100) engaging from the free side of the one arm (6) in an internal thread (82, 102) of the hinge pin (14', 14"), and in that the other arm (8) is pivotally connected to the locking member (76, 90) by means of a second screw (84,104) engaging from the free side of the other arm (8) in an internal thread (88) of the hinge pin (14' ,14").

2. A door closer according to Claim 1, characterised in that the mounting part (70, 72) has a conical extension (70) to be pulled into a conical recess (74) in the one arm (6) by the first screw (80).

3. A door closer according to Claim 2, characterised in that outside the hinge pin (14) the one arm (6) is divided into two portions (73, 77) which are separated by a slot (71) extending as far as the conical recess (74) and which can be tightened together by a third screw (79).

4. A door closer according to one of the preceding Claims, characterised in that coupling balls (78) are provided between the locking member (76) and the mounting part (70,72).

5. A door closer according to Claims 1 to 3, characterised in that the locking member (90) is screwed on to an externally threaded extension of the mounting part (98).

6. A door closer according to one of the preceding Claims, characterised in that the second screw (84, 104) engages in an internal thread (88) of the locking member (76,90).

7. A door closer according to one of the preceding Claims, characterised in that at least one arm (8) has two portions (50, 54) which are connected by a two-ended adjusting screw (56) having opposed threads and held in position by lock nuts (62, 64).

8. A door closer according to one of the preceding Claims, characterised in that the longitudinal sides of the arms (6, 8) are enclosed up to the hinge pins (14) by sheathing elements (Figures 6 and 7) which can be pushed on.

## Revendications

1. Tringlerie de ferme-porte blocable en position ouverte, comprenant deux branches reliées par une articulation, dont les extrémités libres sont articulées à une porte ou à un châssis de porte, dans laquelle l'articulation (4) comprend un axe d'articulation (14) rendu solidaire d'une branche (6) et au moins un évidement de blocage (18,20,22,24), et un élément de blocage (26) soumis à la pression d'un ressort et destiné à pénétrer dans l'évidement de blocage (18, 20, 22, 24) se trouvant dans l'autre branche (8), l'axe d'articulation (14) étant relié de façon amovible à l'une des branches (6) et bloqué en rotation dans l'une de plusieurs positions angulaires différentes et étant constitué par une pièce rapportée (70, 72, 98) et un élément de blocage (76, 90) relié à cette dernière de façon fixe en rotation, caractérisée en ce que la pièce rapportée (70, 72, 98) est fixée à l'une des branches (6) en étant bloquée en rotation dans l'une des diverses positions angulaires au moyen d'une première vis (80, 100) se vissant par le côté libre de l'une (6) des branches dans un filetage interne (82, 102) de l'axe d'articulation (14', 14"), et en ce que l'autre branche (8) est articulée à l'élément de blocage (76, 90) au moyen d'une seconde vis (84, 104) se vissant par le côté libre de l'autre branche (8) dans un filetage interne (80) de l'axe d'articulation (14' 14").

2. Ferme-porte selon la revendication 1, caractérisé en ce que la pièce rapportée (70, 72) comprend une saillie conique (70) destinée à être enfoncée dans un évidement conique (74) de la première branche (6) par la première vis (80).

3. Ferme-porte selon la revendication 2, caractérisé en ce que l'une des branches (6) est subdivisée à l'extérieur de l'axe d'articulation (14) en deux sections (73, 77) qui sont séparées par une fente (71) parvenant jusqu'à l'évidement conique (74) et qui sont destinées à être serrées ensemble par une troisième vis (79).

4. Ferme-porte selon l'une quelconque des revendications précédentes, caractérisé en ce que des billes d'accouplement (78) sont disposées entre l'élément de blocage (76) et la pièce rapportée (70,72).

5. Ferme-porte selon l'une quelconque des revendications 1 à 3, caractérisé en ce que l'élément de blocage (90) est vissé sur un filetage externe de la pièce rapportée (98).

6. Ferme-porte selon l'une quelconque des revendications précédentes, caractérisé en ce que la seconde vis (84, 104) se visse dans un filetage interne (88) de l'élément de blocage (76, 90).

7. Ferme-porte selon l'une quelconque des revendications précédentes, caractérisé en ce qu'au moins une branche (8) comprend deux sections (50, 54) qui sont reliées par une vis de réglage (56) à deux extrémités comprenant des filetages en sens contraire et bloquées par deux contre-écrous (62, 64).

8. Ferme-porte selon l'une quelconque des revendications précédentes, caractérisé en ce que les côtés longs des branches (6, 8) sont entourés jusqu'à l'axe d'articulation (14) par des éléments de revêtements pouvant être enfoncés sur eux (Figures 6 et 7).
